# EUROPÄISCHE PATENTSCHRIFT

(11) **EP 0 485 746 B1**
(45) Veröffentlichungstag und Bekanntmachung des Hinweises auf die Patenterteilung: **28.02.1996**
(21) Anmeldenummer: 91117465.4
(22) Anmeldetag: 14.10.1991
(51) Int. Cl.: E01F 15/00

(54) **Auflage für Fertigteile einer Gleit- oder Schutzplankenvorrichtung für Verkehrswege**
Support for the assembly units of a sliding or protecting barrier device for traffic routes
Support pour les éléments de montage d'un dispositif de barrière de glissement ou de protection pour la voirie

(30) Priorität: 15.10.1990 DE 4032731
(43) Veröffentlichungstag der Anmeldung: 20.05.1992
(73) Patentinhaber: SPS SCHUTZPLANKEN GMBH, D-63743 Aschaffenburg (DE)
(72) Erfinder: Urlberger, Karl, D-63743 Aschaffenburg (DE)
(74) Vertreter: Sperling, Rüdiger, Dipl.-Ing.

(56) Entgegenhaltungen:
- EP-A- 0 299 152
- FR-A- 2 585 047
- FR-A- 2 642 097
- US-A- 3 658 300

## Beschreibung

Die Erfindung bezieht sich auf eine Auflage für zweiseitig wirkende Fertigteile einer Gleit- oder Schutzplankenvorrichtung für Verkehrswege bestehend aus einem quer zur Längserstreckung der Fertigteile verlaufenden, die beiden Seitenwände des Fertigteils in seinem unteren Bereich verbindenden Abstandshalter.

Eine derartige Auflage für zweiseitig wirkende Fertigteile ist durch die DE-OS 30 36 227 bekannt. Die Fertigteile der Gleit- und Schutzplankeneinrichtung werden gewöhnlich im Baustellenbereich eingesetzt und sollen relativ leicht verlegbar bzw. auch versetzbar sein; derartige Gleit- und Schutzplankeneinrichtungen benötigen einen relativ geringen Raum und sind so ausgebildet, daß sie bei einem Fahrzeugaufprall elastisch und/oder plastisch reagieren. Wenn der Fahrzeugaufprall nicht zu stark ist, wird zunächst die aus mehreren miteinander verbundenen oder kettenförmig aneinander befestigten Fertigteilen bestehende Vorrichtung insgesamt nachgeben, d.h. also auf der Unterlage bzw. dem Verkehrsweg geringfügig ausweichen. Um eine derartige Bewegung der Gleit- oder Schutzplankenvorrichtung zu ermöglichen, sind gewöhnlich an der Unterseite derselben Gleitfüße oder senkrecht zur Längsachse der Vorrichtung verlaufende Gleitschienen vorgesehen. Es hat sich nun herausgestellt, daß eine extrem weite Bewegung der Schutzplankenvorrichtung, d.h. also ein Ausbauchen derselben quer zur Fahrtrichtung insbesondere bei Raumenge dazu führt, daß die Vorrichtung in die Gegenfahrbahn hineinreicht.

Aus der DE-GM 90 06 930 ist ein Leitplankenstrang bekannt, bei dem die unteren Randabschnitte der Seitenwände mit reibungsfördernden Streifen versehen sind. Da die reibungsfördernden Streifen nur jeweils an den Rändern der Seitenwände - also außerhalb des Bereichs der Abstandhalter - vorgesehen sind, wird bei einem Fahrzeugaufprall nur eine geringe Wirkung in Bezug auf die etwaige Verschiebung der Fertigteile erreicht.

Aus der FR-A-2 585 047 ist eine massive Schutzplankeneinrichtung bekannt, die aus Fertigteilen zusammensetzbar ist und vorzugsweise aus Kunststoff im Rollgießverfahren hergestellt wird. Ihre Unterseite ist mit Noppen, Vorsprüngen o.dgl. versehen, die ein Halten des Teils am Boden sicherstellen sollen.

Aus der EP-A 0 299 152 ist bekannt, an der Unterseite einer Trenneinrichtung bzw. Schutzeinrichtung für Verkehrsflächen Haftungsverbesserungseinrichtungen, vorzugsweise in Gestalt von Rippen und/oder Noppen, vorzusehen.

Bei dem Fertigteil nach der Fr-A-2 642 097 handelt es sich um einen Hohlkörper, an desssen Seitenfläche waagerecht abstehende Vorsprünge vorgesehen sind, durch welche wohl ein Anbringen oder Befestigen des Fertigteils am Verkehrsweg erleichtert wird. Diese Vorsprünge sind außerhalb der Seitenwände des Fertigteils vorgesehen und daher nicht mit den Vorsprüngen zwischen den Seitenwänden zu vergleichen, welche sich z.B. mit dem Verkehrsweg verkrallen oder bei einem Kippen des Fertigteils eine besonders große Reibungswirkung zur Folge haben.

Der Erfindung liegt die Aufgabe zugrunde, die Beweglichkeit der Gleit- oder Schutzplankenvorrichtung der eingangs erwähnten Art bis zu einem gewissen Grade zu begrenzen.

Die Aufgabe wird durch die Merkmale des Anspruchs 1 gelöst, wobei durch die Vorsprünge eine gezahnte Unterseite der Auflage gebildet und die Vorsprünge zur Erhöhung der Reibung mit der Verkehrsfläche in Draufsicht in Zick-Zack-, Wellenoder Mäanderform ausgebildet sind. Es ist allerdings darauf zu achten, daß die "Verkrallung" der Gleit- oder Schutzplankenvorrichtung nicht dazu führt, daß etwaige aufprallende Fahrzeuge die Vorrichtung überfahren bzw. daß die Gleit- oder Schutzplankenvorrichtung umkippt.

Nach einer bevorzugten Ausführungsform der Erfindung ist die reibungsfördernde Unterseite an der Auflage vorgesehen. Die Auflage kann bereits bei Herstellung des Fertigteils eingebracht oder befestigt werden. Auf der anderen Seite ist es auch möglich, eine Auswechselbarkeit dieser Unterlage vorzusehen oder diese nachträglich an dem Fertigteil anzubringen. In diesem Fall ist die reibungsfördernde Unterseite mindestens an einer gesonderten Platte, einem Balken o.dgl. angebracht.

Diese Merkmale vergrößern bzw. verlängern im Vergleich zu einem geradlinigen Balken die Unterseite und somit die reibungsfördernde Fläche.

In bestimmten Fällen kann es vorteilhaft sein, daß der Unterrand der Auflage senkrecht zur Verkehrsfläche konvex gebogen ist. Da erfahrungsgemäß insbesondere bei einem stärkeren Aufprall das Kraftfahrzeug an der Vorrichtung aufgrund der vorgesehenen schrägen Seitenflächen hochfährt, verkantet sich die Schutzplankenvorrichtung und verdreht sich um den Schnittpunkt der Mittelebene des Fertigteils mit der Bodenfläche. Da die Verzahnung oder die andersartig ausgebildete reibungsfördernde Unterseite gerade in diesem Bereich vorgesehen ist, kommt sie auch voll zur Wirkung.

Es ist nicht notwendig, daß der Träger der reibungsfördernden Unterseite senkrecht zur Längsachse des Fertigteils verläuft, sondern es ist auch möglich, daß die Auflage aus mindestens einem spritzwinklig zur Längsachse des Fertigteils verlaufenden Balken besteht; die Auflage kann auch aus mindestens zwei sich kreuzenden Balken o.dgl. bestehen.

Die reibungsfördernde Unterseite kann ein entsprechend zweckgebundenes Profil haben. So kann sie aus stiftförmigen Vorsprüngen oder einem hakenförmigen Profil o.dgl. bestehen.

Auf der Zeichnung sind beispielsweise Ausführungsformen der Erfindung dargestellt; sie werden nachfolgend näher beschrieben. Es zeigt:
- Fig. 1: eine Schrägansicht auf eine Ausführungsform, mit dem grundsätzlichen Aufbau eines Fertigteils,
- Fig. 2: einen Schnitt gemäß Linie 2-2 gemäß Fig. 3,
- Fig. 3: eine Seitenansicht auf einen Abschnitt der in Fig.2 dargestellten Ausführungsform und
- Fig. 4 bis 8: jeweils verschiedene Ausführungsformen von Auflagen.

Ein Fertigteil 1 einer Schutzplankenvorrichtung weist einen aus Stahlteilen oder -platten zusammengesetzten Unterteil 2 und einen nicht gezeigten über einen Pfosten 3 befestigten Doppelholm auf. Auf der Höhe der Unterkante 4 des Fertigteils ist eine querverlaufende Schiene 5 angebracht, welche nicht nur die beiden Seitenteile 4 und 6 im Abstand hält, sondern auch den Fertigteil am Unterrand, d.h. also an der dem Verkehrsweg zugewandten Seite aussteift. Am als Kastenprofil ausgebildeten, querverlaufenden Balken 5 sind Füße 7 und 8 vorgesehen, die bisher als Gleitfüße ausgebildet waren.

Bei der in Fig. 2 und 3 dargestellten abgewandelten Ausführungsform einer Gleitschutz- und Markierungsvorrichtung sind die beiden Fertigteile 10 und 11 durch einen von oben eingesetzten Stift 12 verbunden. Dieser Stift durchquert eine Öffnung im Fertigteil 11 und ein am Fertigteil 10 angebrachtes Verlängerungsteil sowie eine Mittelplatte 15 im Fertigteil 10 und eine Mittelplatte 14 im Fertigteil 11. Weiterhin ist der Stift 12 in einer Platte 16 des Fertigteils 10 und einer Platte 17 des Fertigteils 11 geführt und gehalten. Im bodenzugekehrten Bereich der z.B. 55 cm hohen Gleitschutzvorrichtung sind schrägverlaufende Platten 20 und 21 vorgesehen, die einen Winkel 22 von jeweils 55° mit der Bodenfläche einschließen. Auf den Platten 20 und 21 können reflektierende Markierungsfolien vorgesehen werden; es ist auch möglich, auf der Stirnseite 13, z.B. 30 cm hohe Leitbaken anzubringen. Der Raum zwischen den Seitenwänden 20 und 21 und der Verkehrsauflagefläche ist durch eine trapezförmig ausgebildete Platte 30 ausgefüllt, welche z.B. in einem Abstand von 5 m bei den jeweiligen Fertigteilen, die in diesem Fall eine Länge von ca. 15 m haben, vorgesehen sind. Diese Platte 30 ist an ihrer Unterseite mit Zähnen 31 versehen, die sich in der Verkehrsfläche bei einem Fahrzeugaufprall verkrallen soll.

Die Ränder der Seitenwände 20 und 21 sind mit 50 cm breiten Streifen 32, 33 versehen, welche bei einem Fahrzeugaufprall zunächst von den Rädern des aufprallenden Fahrzeugs überfahren werden. Da jedoch diese plattenförmigen Streifen nur einen geringen Winkel zur Oberfläche des Verkehrsweges 33 einnehmen, sind sie sehr schnell vom Rad des aufprallenden Fahrzeuges überfahren, so daß letzteres an der jeweiligen Seitenwand 20 und 21 hochsteigt. Beim Hochsteigen wird die Platte 30 verkantet, so daß die Zähne 31 im Sinne eines Verkrallens wirksam werden.

Bei der in Fig. 4 dargestellten Ausführungsform ist ein Balken 40 mit Zähnen 41 versehen und mittels Schrauben z.B. an die Platte 30 anbringbar. Diese Schrauben oder Schraubbolzen durchqueren Öffnungen 42 und sind in der Platte 30 entsprechend gehalten.

Mit diesem Balken 40 und dem nachfolgend beschriebenen ähnlichen Balken sind auch bereits bestehende Gleit- oder Schutzplankenvorrichtungen nachträglich zu versehen. Auch ist ein Austausch der Balken mit den reibungsfördernden Unterseiten jederzeit möglich.

Die Platte 50 nach Fig. 5 verläuft in Zick-Zack-Form und weist ebenfalls Zähne 51 auf. Durch die Zick-Zack-Form ist die Länge der die Zähne tragenden Unterseite vergrößert.

Nach der in Fig. 6 dargestellten Ausführungsform sind zwei sich kreuzende Balken 60 und 61 vorgesehen, welche in der bereits erwähnten Weise Zähne 62 bzw. 63 aufweisen und z.B. nachträglich bei einer bestehenden Schutzplankenvorrichtung angebracht werden können.

Bei der Ausführungsform nach Fig. 7 weist der Balken 70 eine konvexe Unterfläche 71 mit Zähnen 72 lediglich im mittleren Bereich auf, so daß die Verkrallung der Unterseite dieses Balkens beim stärkeren Aufprall eines Fahrzeuges erfolgen wird, wobei dann eine gewisse Verkantung des Fertigteils unterstellt wird.

Die Platte 80 nach Fig. 8 weist eine Wellenform auf und ist mit Zähnen 81 versehen. Auch hier liegt eine Verlängerung der zähnetragenden Unterseite, wie im Fall der Ausführungsform nach Fig. 5 vor, so daß mehr Zähne vorgesehen sein können. Die Platte 80 wird ähnlich wie die Platten 40, 50 und 70 an einem querverlaufenden Balken oder einer Platte, z.B. der Platte 30 in Fig. 2 befestigt.

## Patentansprüche

1. Auflage für zweiseitig wirkende Fertigteile einer Gleit- oder Schutzplankenvorrichtung für Verkehrswege bestehend aus einem quer zur Längserstreckung der Fertigteile verlaufenden, die beiden Seitenwände des Fertigteils in seinem unteren Bereich verbindenden Abstandshalter, dadurch **gekennzeichnet,** daß der Abstandshalter (30,60,61) entlang seiner ganzen Länge mit einer Krallen-oder zahnartigen, sich im Verkehrsweg verkrallenden Unterseite versehen ist.

2. Auflage nach Anspruch 1, dadurch **gekennzeichnet,** daß die reibungsfördernde Unterseite an einem gesonderten Balken (40,50,70,80) des Abstandshalters vorgesehen ist.

3. Auflage nach Anspruch 2, dadurch **gekennzeichnet,** daß der gesonderte Balken (50,80) in Zick- Zack-, Wellen- oder Mäanderform ausgebildet ist.

4. Auflage nach einem der Ansprüche 1 bis 3, dadurch **gekennzeichnet,** daß die Unterseite des Abstandshalters (70) senkrecht zur Verkehrsfläche konvex gebogen ist.

5. Auflage nach Anspruch 1 oder 4, dadurch **gekennzeichnet,** daß der Abstandshalter aus mindestens einem spitzwinklig zur Längsachse des Fertigteils verlaufenden Balken (60) besteht.

6. Auflage nach Anspruch 5, dadurch **gekennzeichnet,** daß der Abstandshalter aus mindestens zwei sich kreuzenden Balken (60,61) besteht.

7. Auflage nach einem der Ansprüche 1 bis 6, dadurch **gekennzeichnet,** daß die reibungsfördernde Unterseite gezähnt ist oder aus stiftförmigen Vorsprüngen besteht.

## Claims

1. Support for double-acting prefabricated units of a sliding or protective barrier device for traffic routes consisting of a spacer extending transversely to the longitudinal extent of the prefabricated units and connecting the two side walls of the prefabricated unit in its lower region, characterised in that the spacer (30, 60, 61) is provided along its entire length with a claw-like or tooth-like underside engaging in the traffic route.

2. Support according to claim 1, characterised in that the friction-promoting underside is provided on a separate beam (40, 50, 70, 80) of the spacer.

3. Support according to claim 2, characterised in that the separate beam (50, 80) has a zig-zag, corrugated or meandering shape.

4. Support according to one of claims 1 to 3, characterised in that the underside of the spacer (70) is convex perpendicularly to the traffic area.

5. Support according to claim 1 or claim 4, characterised in that the spacer consists of at least one beam (60) extending at an acute angle to the longitudinal axis of the prefabricated unit.

6. Support according to claim 5, characterised in that the spacer consists of at least two intersecting beams (60, 61).

7. Support according to one of claims 1 to 6, characterised in that the friction-promoting underside is toothed or consists of pin-shaped projections.

## Revendications

1. Support pour éléments de montage à double effet d'un dispositif de barrière de glissement ou de protection pour la voirie comprenant un écarteur orienté transversalement par rapport à l'extension longitudinale des éléments de montage et reliant les deux parois latérales de l'élément de montage dans sa zone inférieure, caractérisé en ce que l'écarteur (30, 60, 61) est muni sur toute sa longueur d'une face inférieure en forme de griffe ou de dent qui s'accroche dans la voirie.

2. Support selon la revendication 1, caractérisé en ce que la face inférieure favorisant le frottement est prévue sur une barre séparée (40, 50, 70, 80) de l'écarteur.

3. Support selon la revendication 2, caractérisé en ce que la barre (50, 80) séparée est conçue dans une forme en zigzag, une forme ondulée ou une forme de méandre.

4. Support selon l'une quelconque des revendications 1 à 3, caractérisé en ce que la face inférieure de l'écarteur (70) a une courbure convexe perpendiculairement à la surface de circulation.

5. Support selon la revendication 1 ou 4, caractérisé en ce que l'écarteur comprend au moins une barre (60) formant un angle aigu avec l'axe longitudinal de l'élément de montage.

6. Support selon la revendication 5, caractérisé en ce que l'écarteur comprend au moins deux barres (60, 61) qui se croisent.

7. Support selon l'une quelconque des revendications 1 à 6, caractérisé en ce que la face inférieure favorisant le frottement est dentelée ou comprend des parties saillantes en forme de broche.
